# EUROPÄISCHE PATENTSCHRIFT

(11) **EP 1 745 210 B1**
(45) Veröffentlichungstag und Bekanntmachung des Hinweises auf die Patenterteilung: **10.09.2008**
(21) Anmeldenummer: 05743039.9
(22) Anmeldetag: 02.05.2005
(51) Int. Cl.: F02M 61/12, F02M 61/20

(54) **DÜSENBAUGRUPPE UND EINSPRITZVENTIL**
NOZZLE ASSEMBLY AND INJECTION VALVE
ENSEMBLE BUSE ET SOUPAPE D'INJECTION

(30) Priorität: 14.05.2004 DE 102004024119
(43) Veröffentlichungstag der Anmeldung: 24.01.2007
(73) Patentinhaber: Continental Automotive GmbH, 30165 Hannover (DE)
(72) Erfinder: SCHÜRZ, Willibald, 93188 Pielenhofen (DE); SIMMET, Martin, 93077 Bad Abbach (DE)
(86) Internationale Anmeldenummer: PCT/EP2005/051985
(87) Internationale Veröffentlichungsnummer: WO 2005/111407

(56) Entgegenhaltungen:
- EP-A- 1 088 985
- EP-A- 1 382 838
- DE-A1- 10 217 594
- US-A- 2 753 217
- US-A- 6 155 499
- US-B1- 6 467 460

## Beschreibung

Die Erfindung betrifft eine Düsenbaugruppe und ein Einspritzventil, das den Düsenkörper umfasst und geeignet ist zum Zumessen von Kraftstoff in einen Brennraum eines Zylinders einer Brennkraftmaschine.

Immer strengere gesetzliche Vorschriften bezüglich der zulässigen Schadstoff-Emissionen von Brennkraftmaschinen, die in Kraftfahrzeugen angeordnet sind, machen es erforderlich diverse Maßnahmen vorzunehmen, durch die die Schadstoff-Emissionen gesenkt werden. Ein Ansatzpunkt hierbei ist, die von der Brennkraftmaschine durch den Verbrennungsprozess des Luft/Kraftstoff-Gemisches erzeugten Schadstoff-Emissionen direkt zu senken. Voraussetzung dafür ist, dass der Kraftstoff sehr präzise zugemessen wird. Dies ist mittels eines Einspritzventils möglich, das sehr präzise ansteuerbar ist. Ein Einspritzventil umfasst eine Düsenbaugruppe mit einem Düsenkörper mit einer Ausnehmung, in die eine Düsennadel eingebracht ist. Die Düsennadel ist axial in der Ausnehmung bewegbar und verschließt in einer Schließposition eine Einspritzdüse und gibt diese in anderen Positionen frei und ermöglicht somit dann ein Zumessen von Kraftstoff. Bei bekannten Einspritzventilen ist ferner ein Stellantrieb vorgesehen, der auf die Düsennadel einwirkt.

Aus der US 6 467 460 B1 ist ein Kraftstoffinjektor bekannt mit einem vorderseitigen Gehäuse und einem rückseitigen Gehäuse. Ferner umfasst der Kraftstoffinjektor eine Düsennadel, die in ihrer axialen Bewegung durch Düsennadelführungen geführt ist, die an dem vorderseitigen Gehäuse befestigt sind. Um Kraftstoff durch die Düsennadelführungen fließen lassen zu können, haben die Düsennadelführungen Ausnehmungen.

Aus der EP 1 088 985 A2 ist ein Injektor bekannt mit einer Düsennadel und einer Feder. Eine Kraftübertragung von der Feder auf die Düsennadel erfolgt über einen an der Düsennadel ausgebildeten ringförmigen Absatz.

Aus der EP 1 382 838 A2 ist ein Brennstoffeinspritzventil bekannt, das einen Aktorkolben aufweist mit einem Ansatzring, auf dem sich ein Federelement abstützt.

Aus der US 6 155 499 ist ein Einspritzventil bekannt mit einem Düsenkörper, der eine Ausnehmung hat, in der eine Düsennadel aufgenommen ist. In der Ausnehmung des Düsenkörpers ist ein Führungsbereich ausgebildet zum Führen der Düsennadel. In diesem Führungsbereich sind Nuten ausgebildet, durch die Fluid fließen kann.

Aus der US 2 753 217 ist ein Einspritzventil bekannt mit einem Gehäuse und einer Düsennadel. Im Bereich einer Führung der Düsennadel ist diese mit sich axial erstreckenden Abflachungen versehen.

Die Aufgabe der Erfindung ist es, eine Düsenbaugruppe und ein Einspritzventil zu schaffen, die beziehungsweise das einfach ist und präzise angesteuert werden kann.

Die Aufgabe wird gelöst durch die Merkmale der unabhängigen Patentansprüche. Vorteilhafte Ausgestaltungen der Erfindung sind in den Unteransprüchen gekennzeichnet.

Die Erfindung zeichnet sich aus durch eine Düsenbaugruppe mit einem Düsenkörper mit einer Ausnehmung, in die eine Düsennadel eingebracht ist und an deren einem axialen Ende eine Einspritzdüse ausgebildet ist, die axial benachbart zu der Einspritzdüse einen ersten Führungsbereich für die Düsennadel hat, die mindestens eine Querschnittserweiterung hat, die sich hin zu dem anderen axialen Ende erstreckt. Die Ausnehmung ist ausgebildet zum Zuführen von Fluid zu der Einspritzdüse. In einem Teilbereich der Querschnittserweiterung der Ausnehmung ist eine Führungsbuchse eingebracht, die einen zweiten Führungsbereich für die Düsennadel bildet und die ausgebildet ist zum Durchleiten von Kraftstoff radial außerhalb des zweiten Führungsbereichs. Die Erfindung zeichnet sich ferner aus durch ein Einspritzventil mit einem Injektorgehäuse, in dem ein Stellantrieb angeordnet ist, und mit der Düsenbaugruppe.

Die Führungsbuchse ermöglicht, dass in dem zweiten Führungsbereich auf ein Verringern der Querschnittsfläche der Düsennadel verzichtet werden kann. Dadurch kann einfach eine sehr hohe Steifigkeit der Düsennadel gewährleistet werden. Eine hohe Steifigkeit der Düsennadel ermöglicht auch bei einem geringen zur Verfügung stehenden Hub des Stellantriebs ein präzises Bewegen der Düsennadel. Durch die mindestens eine Querschnittserweiterung der Ausnehmung wird das für das zuzumessende Fluid zur Verfügung stehende Volumen in der Ausnehmung stromaufwärts der Führungsbuchse erhöht. Auf diese Weise können Druckpulsationen des Fluids in dem Bereich der Ausnehmung gedämpft werden, die nach dem Freigeben der Einspritzdüse oder nach dem Schließen der Einspritzdüse entstehen. Dies führt zum einen zu einem präziseren Zumessen von Fluid und erhöht zum anderen auch die Lebensdauer des Düsenkörpers.

Die Düsenbaugruppe hat ein Koppelelement, das auf der Düsenadel fixiert ist. Mit dem Koppelelement ist ein axiales Ende eines Faltenbalgs gekoppelt. Ferner ist mit dem Koppelelement ein **hülsenförmig ausgebildeter** Federhalter gekoppelt, auf den sich ein axiales Ende einer Rückstellfeder für die Düsennadel abstützt. **Die Rückstellfeder ist überdeckend zu dem Faltenbalg ausgebildet.** Die Düsennadel kann so aus einem gut härtbaren Material hergestellt sein ohne Rücksichtnahme auf geeignete Materialeigenschaften für andere Verbindungsverfahren mit dem Koppelelement, wie beispielsweise Schweißen. Darüber hinaus sind mittels des Koppelelements sowohl die Rückstellfeder als auch der Faltenbalg mit der Düsennadel koppelbar.

**Der Federhalter ist hülsenförmig ausgebildet. Der Faltenbalg und die Rückstellfeder sind axial überdeckend angeordnet.** So ist eine geringere axiale Länge der Düsennadel notwendig, was eine höhere Steifigkeit der Düsennadel zur Folge hat. Darüber hinaus ist auch eine bessere Kraftübertragung von dem Stellantrieb über die Düsennadel möglich, da radial in der Düsenfeder wirkende Kräfte durch den hülsenförmigen Federhalter ausgeglichen werden können und somit nur in geringem Umfang auf die Düsennadel übertragen werden.

Gemäß einer vorteilhaften Ausgestaltung der Erfindung ist die Führungsbuchse mittels eines Pressverbandes in der Ausnehmung des Düsenkörpers fixiert. Dies hat den Vorteil, dass sowohl die Führungsbuchse als auch der Düsenkörper aus einem gut härtbaren Material gefertigt sein können ohne Rücksichtnahme auf geeignete Materialeigenschaften für andere Verbindungstechniken, wie beispielsweise Schweißen.

Gemäß einer weiteren vorteilhaften Ausgestaltung der Erfindung ist der Faltenbalg an seinem anderen axialen Ende mit einer Hülse gekoppelt, die auf die Düsennadel aufgebracht ist und radial außen dichtend mit einer Abdeckplatte gekoppelt ist, die eine Ausnehmung hat, die die Düsennadel durchdringt. Auf diese Weise kann der Bereich, der sich an die Abdeckplatte auf deren Seite anschließt, die der Führungsbuchse abgewandt ist zuverlässig gegen das in der Ausnehmung des Düsenkörpers befindliche Fluid abgedichtet werden.

Es ist ferner vorteilhaft, wenn die Abdeckplatte mittels einer Laser-Lotverbindung an den Düsenkörper gekoppelt ist. Auf diese Weise ist beim Herstellen der Verbindung zwischen der Abdeckplatte und dem Düsenkörper nur eine sehr lokal begrenzte und im Vergleich zum Schweißen sehr geringe Erwärmung notwendig. Dadurch kann einfach sichergestellt werden, dass sich beispielsweise die Steifigkeit der Rückstellfeder während dieses Verbindungsvorganges nicht verändert.

Ausführungsbeispiele der Erfindung sind im folgenden anhand der schematischen Zeichnungen näher beispielhaft erläutert. Es zeigen:
- Figur 1: einen Schnitt durch ein Einspritzventil mit einem Düsenkörper und
- Figur 2: einen weiteren Schnitt durch den Düsenkörper gemäß Figur 1.

Elemente gleicher Konstruktion oder Funktion sind mit den gleichen Bezugszeichen gekennzeichnet.

Ein Einspritzventil, das häufig auch als Injektor bezeichnet wird (Figur 1), hat ein Injektorgehäuse 1, in dem ein als Piezoaktuator 2 ausgebildeter Stellantrieb angeordnet ist. Ferner ist bevorzugt in dem Injektorgehäuse 1 ein Ausgleichselement 4, das bevorzugt ein hydraulisches Ausgleichselement ist, angeordnet und gleicht so unterschiedliche thermische Ausdehnungskoeffizienten des Piezoaktuators 2 und des Injektorgehäuses 1 aus.

Das Einspritzventil umfasst ferner eine Düsenkörper 6 mit einer Ausnehmung 8, in die eine Düsennadel 10 eingebracht ist. An einem axialen Ende der Ausnehmung 8 ist eine Einspritzdüse 12 ausgebildet. Die Düsennadel 10 ist axial in der Ausnehmung 8 bewegbar. In ihrer Schließposition, die in Figur 1 dargestellt ist, unterbindet sie einen Kraftstofffluss durch die Einspritzdüse 12. Eine geeignete axiale Ausdehnung des Piezoaktuators 2 führt zu einem Bewegen der Düsennadel 10 heraus aus ihrer Schließposition und somit zu einem Freigeben des Kraftstoffflusses durch die Einspritzdüse 12.

Ein erster Führungsbereich 14 ist an der Wandung der Ausnehmung 8 in axialer Nähe zu der Einspritzdüse 12 ausgebildet. Im Anschluss an den ersten Führungsbereich 14 hat die Ausnehmung 8 eine erste Erweiterung 16 ihres Querschnitts in einem entsprechenden axialen Abstand dann noch eine zweite Erweiterung 18 ihres Querschnitts. Sie kann auch zusätzliche Erweiterungen ihres Querschnitts aufweisen. Die Ausnehmung 8 kann somit durch einfaches Bohren mit Bohrern unterschiedlichen Durchmessers hergestellt werden.

In dem Bereich der zweiten Erweiterung 18 des Querschnitts ist eine Führungsbuchse 20 in die Ausnehmung 8 eingebracht. Die Führungsbuchse 20 hat einen zweiten Führungsbereich 22 für die Düsennadel 10. Sie ist bevorzugt verpresst mit dem Düsenkörper 6. Ferner ist sie ausgebildet zum Durchleiten von Kraftstoff, der über eine Hochdruckbohrung 26 hin zu der Ausnehmung 8 zuleitbar ist. Dazu weist die Führungsbuchse 20 bevorzugt an ihrem radialen Umfang Teilbereiche auf, die radial im Vergleich zu dem Radius der Ausnehmung 8 im Bereich der zweiten Erweiterung 18 des Querschnitts zurückversetzt sind. Dies kann einfach durch eine oder mehrere plane Flächen erreicht werden. Dies hat dann zur Folge, dass sich in einem Teilbereich des Umfangs der Führungsbuchse 20 zwischen ihr und dem Düsenkörper ein Spalt 24 ausbildet. In einem oder mehreren anderen Teilbereichen des Umfangs der Führungsbuchse 20 liegt diese dann mittels des Presssitzes an dem Düsenkörper an. Dies ist anhand des Schnittes der Figur 2 dargestellt. Alternativ kann der Kraftstoff im Bereich der Führungsbuchse 20 auch durch eine andere geeignete Ausbildung der Führungsbuchse 20 durch die Ausnehmung 8 geleitet werden. Dazu können beispielsweise in der Führungsbuchse eine oder mehrere axiale Bohrungen radial außerhalb des zweiten Führungsbereichs 22 ausgebildet sein.

Das Durchleiten des Kraftstoffs durch die Ausnehmung 8 in dem Bereich, in dem die Führungsbuchse 20 angeordnet ist, erfolgt somit durch entsprechende Ausgestaltung der Führungsbuchse und erfordert nicht, dass zum Durchleiten des Kraftstoffes die Querschnittsfläche der Düsennadel 10 in diesem Bereich verringert wird. Dies hat den Vorteil, dass die Steifigkeit der Düsennadel höher ist, als wenn auf eine derartige Verringerung der Querschnittsfläche nicht verzichtet werden kann. Bevorzugt sind sowohl der Düsenkörper 6 als auch die Führungsbuchse 20 aus einem gut härtbaren Material, vorzugsweise einem Stahl mit einem hohen Kohlenstoffgehalt ausgebildet. Auf diese Weise kann eine für die Führungsbereiche 14, 22 günstige hohe Härte einfach realisiert werden.

In dem Düsenkörper 6 ist ferner eine Rückstellfeder 28 angeordnet, die sich an ihrem einem freien axialen Ende an einem Absatz 30 des Düsenkörpers 1 abstützt. Gegebenenfalls kann zwischen dem Absatz 30 und dem einen freien axialen Ende der Rückstellfeder 28 auch noch eine Einstellscheibe eingelegt sein.

An ihrem anderen axialen Ende stützt sich die Rückstellfeder 28 an einem Federhalter 32 und zwar an einem Kragen 34 des Federhalters 32 ab. Der Federhalter 32 ist mittels eines Koppelelementes 36 mit der Düsennadel 10 mechanisch gekoppelt und spannt diese in ihre Schließposition vor. Bevorzugt, jedoch nicht notwendigerweise, weist der Federhalter 32 einen hülsenförmigen Bereich auf, der sich in axialer Richtung koaxial zu der Düsennadel 10 erstreckt. Besonders einfach ist der Federhalter 32 mittels eines Formschlusses mit dem Koppelelement 36 gekoppelt. Er kann jedoch auch beispielsweise durch Schweißen oder Löten mit dem Koppelelemente 36 gekoppelt sein.

Das Koppelelement 36 ist mittels eines Presssitzes mit der Düsennadel 10 gekoppelt. Bevorzugt wird beim Herstellen des Einspritzventils die Düsennadel zum Aufbringen des Koppelelements 36 mit einem Gleitmittel, das Teflon umfasst beschichtet und dann das Koppelelement 36 durch entsprechendes Aufbringen mit einer entsprechenden Kraft auf die Düsennadel 10 aufgepresst. Der Presssitz zwischen dem Koppelelement 36 und der Düsennadel 10 hat den Vorteil, dass ein sonst notwendiges Schweißen zum mechanischen Koppeln des Koppelelements 36 mit der Düsennadel 10 entfallen kann und somit die Düsennadel aus einem sehr gut härtbaren Material gefertigt sein kann, das in der Regel ungeeignet ist zum Schweißen.

Ein Faltenbalg 38 ist ferner mit dem Koppelelement 36 an seinem einen freien axialen Ende gekoppelt. Der Faltenbalg 38 ist bevorzugt aus Metall hergestellt. Der Faltenbalg 38 ist bevorzugt mit dem Koppelelement 36 verschweißt. An seinem anderen axialen Ende ist der Faltenbalg 38 mit einer Hülse 40 gekoppelt und zwar ebenfalls bevorzugt mittels einer Schweißverbindung.

Die Hülse 40 ist ferner an ihrem äußeren Umfang dichtend mit einer Abdeckplatte 42 verbunden. Die Abdeckplatte 42 ist in einem Bereich 44 dichtend mit dem Düsenkörper 6 verbunden. Auf diese Weise kann einfach sichergestellt werden, dass der in der Ausnehmung 8 befindliche Kraftstoff nicht hin zu dem Piezoaktuator 2 gelangt.

Die Abdeckplatte 42 ist bevorzugt in dem Bereich 44 mit dem Düsenkörper 6 mittels einer Laser-Lotverbindung verbunden. Als Lot wird bevorzugt ein silberhaltiges Lot eingesetzt. Silberhaltiges Lot zeichnet sich durch eine relativ niedrige Schmelztemperatur aus und somit ist die benötigte thermische Energie während des Lötvorgangs relativ gering. Darüber hinaus zeichnet sich Löten mittels eines Lasers dadurch aus, dass die thermische Energie örtlich sehr präzise zugeführt werden kann und somit auch entsprechend lokal begrenzt zugeführt werden kann, was dazu führt, dass sich die benachbarten Bauteile während des Lötens nur unwesentlich erhitzen. Dies ist insbesondere im Zusammenhang mit der Rückstellfeder 28 von Vorteil, da sich ihre Federsteifigkeit bei entsprechend hoher Aufheizung der Rückstellfeder 28 dauerhaft verändern kann.

Der Düsenkörper 6, die Düsennadel 10, die Führungsbuchse 20, die Rückstellfeder 28, der Federhalter 32, das Koppelelement 36, der Faltenbalg 38, die Hülse 40 und die Abdeckplatte 42 bilden eine Düsenbaugruppe.

Die Düsenbaugruppe ist mit dem Injektorgehäuse 1 mittels einer Düsenspannmutter 46 gekoppelt. Durch die Ausbildung der Düsenspannmutter 46, des Düsenkörpers 6, der Abdeckplatte 42 und des Injektorgehäuses 1, wie sie in der Figur 1 dargestellt ist, ist gewährleistet, dass in dem Bereich 44 keine starken Zugkräfte übertragen werden müssen. Die bevorzugte Lötverbindung zwischen der Abdeckplatte 42 und dem Düsenkörper 6 muss somit im wesentlichen lediglich eine Dichtfunktion erfüllen können.

In einer alternativen Ausführungsform kann der Düsenkörper 6 jedoch auch mit der Abdeckplatte 42 verschweißt sein. Die Ausgestaltung des Koppelelements 36, des Federhalters 32 kann auch unabhängig von der Führungsbuchse 20 erfolgen.

## Patentansprüche

1. Düsenbaugruppe mit einem Düsenkörper (6) mit einer Ausnehmung (8), in die eine Düsennadel (10) eingebracht ist und an deren einem axialen Ende eine Einspritzdüse (12) ausgebildet ist, die axial benachbart zu der Einspritzdüse (12) einen ersten Führungsbereich (14) für die Düsennadel (10) hat, die mindestens eine Querschnittserweiterung hat, die sich hin zu dem anderen axialen Ende der Ausnehmung (8) erstreckt, wobei die Ausnehmung (8) zum Zuführen von Fluid zu der Einspritzdüse (12) ausgebildet ist, und in einem Teilbereich der Querschnittserweiterung eine Führungsbuchse (20) in die Ausnehmung (8) eingebracht ist, die einen zweiten Führungsbereich (22) für die Düsennadel (10) bildet und die ausgebildet ist zum Durchleiten von Fluid radial außerhalb des zweiten Führungsbereichs (22), wobei ein Koppelelement (36) vorgesehen ist, das auf der Düsennadel (10) fixiert ist, mit dem ein axiales Ende eines Faltenbalgs (38) gekoppelt ist und mit dem ein **hülsenförmig ausgebildeter** Federhalter (32) gekoppelt ist, auf dem sich ein axiales Ende einer Rückstellfeder (28) abstützt, **die axial überdeckend zu dem Faltenbalg ausgebildet ist.**

2. Düsenbaugruppe nach Anspruch 1,
bei der die Führungsbuchse (20) mittels eines Pressverbandes in der Ausnehmung (8) fixiert ist.

3. Düsenbaugruppe nach einem der vorstehenden Ansprüche,
**bei der das Koppelelement (36) mittels eines Pressverbandes auf der Düsennadel (10) fixiert ist.**

4. Düsenbaugruppe nach einem der vorstehenden Ansprüche,
bei der der Faltenbalg (38) an seinem anderen axialen Ende mit einer Hülse (40) gekoppelt ist, die auf die Düsennadel (10) aufgebracht ist und radial außen dichtend mit einer Abdeckplatte (42) gekoppelt ist, die eine Ausnehmung (8) hat, die von der Düsennadel (10) durchdrungen wird.

5. Düsenbaugruppe nach Anspruch 4,
bei der die Abdeckplatte (42) mittels einer Laser-Lotverbindung an den Düsenkörper (6) gekoppelt ist.

6. Einspritzventil mit einer Düsenbaugruppe nach einem der vorstehenden Ansprüche, einem Injektorgehäuse (1) und einem Stellantrieb, der auf die Düsennadel (10) einwirkt.

## Claims

1. Nozzle assembly having a nozzle body (6) with a recess (8) into which a nozzle needle (10) is introduced and at one axial end of which an injection nozzle (12) is embodied which, axially adjacent to the injection nozzle (12), has a first guide region (14) for the nozzle needle (10) which has at least one cross-sectional extension which extends toward the other axial end of the recess (8), the recess (8) being embodied for supplying fluid to the injection nozzle (12), and in a subsection of the cross-sectional extension a guide bushing (20) is introduced into the recess (8), which guide bushing (20) forms a second guide region (22) for the nozzle needle (10) and which is embodied for conducting fluid radially outside of the second guide region (22), with a coupling element (36) being provided, which is secured on the nozzle needle (10), to which an axial end of a bellows (38) is coupled and to which a sleeve-shaped spring holder (32) is coupled, on which an axial end of a resetting spring (28) is supported, which is designed to axially cover the bellows.

2. Nozzle assembly according to claim 1,
wherein the guide bushing (20) is secured in the recess (8) by means of an interference fit assembly.

3. Nozzle assembly according to one of the preceding claims,
wherein the coupling element (36) is secured on the nozzle needle (10) by means of an interference fit assembly.

4. Nozzle assembly according to one of the preceding claims,
wherein the bellows (38) is linked at its other axial end to a sleeve (40) which is mounted onto the nozzle needle (10) and is coupled radially externally in a sealing manner to a cover plate (42) which has a recess (8) which is penetrated by the nozzle needle (10).

5. Nozzle assembly according to claim 4,
wherein the cover plate (42) is coupled to the nozzle body (6) by means of a laser solder joint.

6. Injection valve having a nozzle assembly according to one of the preceding claims, an injector housing (1) and an actuator which acts on the nozzle needle (10).

## Revendications

1. Ensemble de buse comportant un corps d'injecteur (6) avec un évidement (8), dans lequel est insérée une aiguille d'injecteur (10) et à une des extrémités axiales duquel est réalisé un injecteur (12), lequel évidement comporte, dans le sens axial à proximité de l'injecteur (12), une première zone de guidage (14) pour l'aiguille d'injecteur (10), laquelle comporte au moins un élargissement de section qui s'étend vers l'autre extrémité axiale de l'évidement (8), ledit évidement (8) étant agencé pour l'acheminement d'un fluide vers l'injecteur (12), et dans l'évidement (8), dans une zone partielle de l'élargissement de section, est insérée une douille de guidage (20), qui comporte une deuxième zone de guidage (22) pour l'aiguille d'injecteur (10) et qui est réalisée pour canaliser le fluide dans le sens radial à l'extérieur de la deuxième zone de guidage (22), un élément de couplage (36) étant prévu, qui est fixé sur l'aiguille d'injecteur (10), auquel est couplée une extrémité axiale d'un soufflet (38) et auquel est couplé un support de ressort (32) en forme de manchon sur lequel prend appui une extrémité axiale d'un ressort de rappel (28) qui est réalisé de manière à recouvrir le soufflet dans le sens axial.

2. Ensemble de buse selon la revendication 1,
dans lequel la douille de guidage (20) est fixée dans l'évidement (8) au moyen d'un assemblage par pression.

3. Ensemble de buse selon l'une quelconque des revendications précédentes,
dans lequel l'élément de couplage (36) est fixé sur l'aiguille d'injecteur (10) au moyen d'un assemblage par pression.

4. Ensemble de buse selon l'une quelconque des revendications précédentes,
dans lequel le soufflet (38), au niveau de son autre extrémité axiale, est couplé à un manchon (40), qui est emmanché sur l'aiguille d'injecteur (10) et qui est couplé radialement à l'extérieur de manière étanche avec une plaque de recouvrement (42), qui est munie d'un évidement (8) à travers lequel passe l'aiguille d'injecteur (10).

5. Ensemble de buse selon la revendication 4,
dans lequel la plaque de recouvrement (42) est couplée au corps d'injecteur (6) au moyen d'un assemblage par brasage au laser.

6. Soupape d'injection avec un ensemble de buse selon l'une quelconque des revendications précédentes,
un boîtier d'injecteur (1) et un mécanisme de réglage, qui agit sur l'aiguille d'injecteur (10).
